# FASCICULE DE BREVET EUROPEEN

(11) **EP 0 359 605 B1**
(45) Date de publication et mention de la délivrance du brevet: **23.12.1992**
(21) Numéro de dépôt: 89402215.1
(22) Date de dépôt: 04.08.1989
(51) Int. Cl.: B65D 83/38

(54) **Dispositif de fixation d'une valve sur un récipient pressurisé et récipient équipé d'un tel dispositif**
Vorrichtung zur Befestigung eines Ventils auf einem Druckbehälter und Behälter mit einer solchen Vorrichtung
Device for affixing a valve on a pressurized container, and container provided with such a device

(30) Priorité: 12.09.1988 FR 8811860
(43) Date de publication de la demande: 21.03.1990
(73) Titulaire: L'OREAL, 75008 Paris (FR)
(72) Inventeur: Goncalves, Antonin, F-95160 Montmorency (FR)
(74) Mandataire: Michardière, Bernard

(56) Documents cités:
- DE-A- 2 013 178
- FR-A- 2 508 136

## Description

La présente invention concerne un dispositif de fixation d'une valve sur un récipient pressurisé et un récipient équipé d'un tel dispositif.

Pour assurer la distribution sous pression des liquides, on fixe une valve sur le récipient métallique destiné à recevoir le fluide à distribuer. La valve est, de façon connue, constituée par un pot ou corps de valve dans lequel est ménagé un canal d'éjection qui assure la sortie du liquide. Cette valve est généralement solidarisée de la partie supérieure du récipient (lorsque celui-ci est posé sur un fond) à l'aide d'une coupelle métallique, dont la fixation se fait par sertissage, soit sur le rebord supérieur du récipient, soit sur le rebord supérieur d'un dôme métallique fermant le récipient à sa partie supérieure. Il n'est cependant pas toujours possible d'utiliser une coupelle de sertissage : c'est le cas lorsqu'en raison de la hauteur nécessaire pour le sertissage, la valve serait trop surélevée ; c'est le cas, également, lorsque le récipient a une forme ovale en section horizontale car le diamètre de la coupelle de sertissage est trop voisin du petit axe de la section ovale dès que le récipient est de dimensions relativement réduites. On est donc contraint d'utiliser un autre système de fixation de valve. Le problème est alors de trouver un système, qui soit suffisamment efficace pour qu'il n'y ait pas de risque d'arrachage de la valve sous l'effet de la pression à l'intérieur du récipient.

La présente invention concerne un dispositif de fixation d'une valve de distribution, dont le pot de valve comporte, à sa partie supérieure, une collerette débordante, sur un récipient métallique destiné à contenir un fluide pressurisé, ledit récipient ayant une bordure supérieure de fixation de la valve constituée par un bourrelet annulaire de tôle roulée faisant saillie vers l'extérieur du récipient, le dispositif de fixation comportant une coupelle annulaire, en matière plastique, munie de moyens d'encliquetage destinés à s'insérer sous le bourrelet de fixation du récipient, de moyens d'emboîtage de la collerette du pot de valve, au moins la zone centrale de ladite collerette n'étant pas recouverte par lesdits moyens d'emboîtage, et une bague entourant la coupelle.

Des dispositifs de fixation ont déjà été décrits, comme, par exemple, dans DE-A-2 013 178 : malheureusement, ou bien le bourrelet annulaire fait saillie à l'intérieur du récipient, en sorte que les moyens d'encliquetage sont côté intérieur du récipient, ou bien la bordure de fixation est rapportée à l'intérieur du col du récipient, en sorte que l'ouverture du récipient doit être de taille suffisante, d'autant plus que les moyens d'emboîtage sont, eux aussi, au droit de ladite ouverture.

La solidarisation, donc l'étanchéité, est mieux assurée si l'on empêche les moyens d'encliquetage de s'éloigner du bourrelet de fixation du récipient, compte-tenu de la matière, plastique, dont est constituée la coupelle ; on a déjà proposé de rigidifier l'encliquetage en disposant une bague autour de la coupelle : c'est le cas, par exemple, des dispositions décrites dans FR-A-2508136, mais, le récipient est en aluminium filé et présente un bourrelet de fixation de section rectangulaire et, là encore, même si les dispositions décrites sont efficaces, les moyens d'emboîtage de la collerette du pot de valve sont au droit de l'ouverture délimitée par le bourrelet annulaire du récipient, et, par conséquent, la taille des récipients pressurisés auxquels ces dispositions sont applicables, et notamment la taille et la forme de leur section horizontale, ne peut pas être quelconque.

Ainsi, la présente invention concerne un dispositif de fixation d'une valve de distribution, dont le pot de valve comporte, à sa partie supérieure, une collerette débordante, sur un récipient métallique destiné à contenir un fluide pressurisé, ledit récipient ayant une bordure supérieure de fixation de la valve constituée par un bourrelet annulaire de tôle roulée faisant saillie vers l'extérieur du récipient, le dispositif de fixation comportant une coupelle annulaire, en matière plastique, munie de moyens d'encliquetage destinés à s'insérer sous le bourrelet de fixation du récipient et de moyens d'emboîtage de la collerette du pot de valve, au moins la zone centrale de ladite collerette n'étant pas recouverte par les dits moyens d'emboîtage, une bague entourant la coupelle, caractérisé par le fait que la coupelle annulaire a une section radiale en forme de U, dont l'âme est disposée vers le récipient et dont les branches ont leurs lignes moyennes sensiblement parallèles à l'axe du récipient, la branche intérieure du U étant plus longue que la branche extérieure, la branche intérieure de ladite section radiale correspondant à une jupe intérieure, la branche extérieure à une jupe extérieure coaxiale à la première et l'âme du U à une platine annulaire, ladite jupe intérieure étant munie, sur sa face tournée vers l'axe, d'une part, au voisinage de la platine annulaire, desdits moyens d'encliquetage et, d'autre part, à son extrémité opposée, desdits moyens d'emboîtage de la collerette du pot de valve, la jupe extérieure comportant, sur sa face externe, un pas de vis, et en ce que la bague entourant la coupelle comporte, sur sa face interne, un pas de vis correspondant au pas de vis de la jupe extérieure de la coupelle.

De préférence, le dispositif comporte un système autobloquant dont un élément est porté par la bague, et l'autre par la coupelle plastique. Ce système peut être constitué par des dents d'encliquetage portées, d'une part, par la bague et, d'autre part, par la face externe de la jupe intérieure de la coupelle plastique.

Les moyens d'emboîtage de la collerette du pot de valve sont constitués par un plateau annulaire perpendiculaire à l'axe reposant sur la face supérieure de la collerette du pot de valve et d'un bourrelet, de préférence continu, destiné à s'insérer sous la collerette du pot de valve.

Le dispositif de fixation selon l'invention ne risque pas d'être arraché. En effet, le pot de valve est bloqué entre la coupelle et le récipient grâce aux moyens d'emboîtage de la partie supérieure du pot de valve et grâce aux moyens d'encliquetage sous le bourrelet annulaire de tôle roulée. De plus, la coupelle plastique est frettée par la bague, qui, lorsqu'elle est vissée, empêche tout évasement de la partie de la jupe intérieure, qui porte les moyens d'encliquetage, et assure donc le maintien du pot de valve sur le récipient. Le dévissage de la bague est évité grâce à un système autobloquant constitué, par exemple, d'ailettes radiales portées d'une part, par le bague et, d'autre part, par la collerette.

Selon la présente invention, un joint d'étanchéité annulaire est, de préférence, disposé dans un logement ménagé sur la face supérieure de la collerette du pot de valve et il s'appuie sur les moyens d'emboîtage portés par la coupelle : ce joint permet d'obtenir l'étanchéité entre le pot de valve et la coupelle. De plus, on prévoit également un joint entre le bourrelet de fixation du récipient et les moyens d'emboîtage de la coupelle pour assurer l'étanchéité entre l'intérieur du récipient et la coupelle. On assure ainsi parfaitement l'étanchéité de l'obturation autour du pot de valve.

De préférence, au moins une partie du filetage bague/coupelle est légèrement conique, l'angle au sommet du cône étant compris entre 1 et 5° et le sommet du cône étant situé du côté de la bague où ne se trouve pas le récipient. On améliore ainsi le serrage de la coupelle sur le pot de valve et le récipient.

La description donnée ci-dessous à titre purement indicatif et non limitatif, ainsi que le dessin annexé permettront de mieux comprendre l'invention. Sur ce dessin :
- la figure 1 est une vue en coupe diamétrale d'un dispositif de fixation de valve selon l'invention mis en place sur un récipient, le pot de valve n'étant que partiellement coupé ;
- la figure 2 est une vue agrandie du détail A de la figure 1.

Le dispositif de fixation représenté sur le dessin est monté sur un récipient pressurisé 1 fermé à sa partie supérieure par un dôme métallique 2 et muni d'une valve 3. Ce dispositif de fixation comporte une coupelle 4 entourée par une bague 5 et munie de deux joints 6 et 7.

Le dôme métallique 2 est serti par un bourrelet de sertissage 21 sur le bord supérieur du récipient 1 destiné à contenir le fluide sous pression à distribuer; il est muni à son sommet d'une ouverture circulaire 22 centrée sur l'axe du récipient 1. Cette ouverture 22 est délimitée par une cheminée cylindrique 11, dont la bordure supérieure porte un bourrelet de fixation 23 faisant saillie vers l'extérieur du récipient 1 ; ce bourrelet 23 est obtenu en roulant vers l'extérieur le bord de la tôle métallique formant la cheminée 11.

La valve 3 est disposée dans l'axe de l'ouverture 22 ; elle comporte un pot de valve 32 dans lequel est monté, en translation selon l'axe, un tube de sortie 31 pour l'éjection du fluide à distribuer. Le pot de valve 32 est muni, à sa partie supérieure, d'une collerette débordante 33 dont la face supérieure est située dans un plan perpendiculaire à l'axe de la valve.

La coupelle annulaire 4 a, en section radiale, la forme d'un U comportant deux branches, une branche interne et une branche externe, correspondant respectivement à des jupes annulaires concentriques 41 et 42. La partie supérieure de la jupe interne 41 comporte, sur sa face interne tournée vers la valve 3, des moyens d'emboîtage de la collerette 33 du corps de valve 32. Ces moyens sont constitués d'un plateau annulaire 43 perpendiculaire à l'axe de la valve 3 qui vient s'appliquer sur la face supérieure plane de la collerette 33 du corps de valve et d'un bourrelet 44 qui vient s'engager sous cette collerette 33. Le plateau 43 comporte une ouverture centrale pour le passage du tube 31. A la partie inférieure de sa face interne, la jupe interne 41 de la coupelle 4 comporte un jonc annulaire continu 45, qui est engagé sous le bourrelet de fixation 23 du dôme 2 et qui constitue un moyen d'encliquetage de la coupelle 4 sur le dôme 2. La jupe interne 41 est également munie à sa partie supérieure, sur sa face externe, de dents de blocage 46. La jupe externe 42 de la coupelle 4 comporte, sur sa face externe, un pas de vis faiblement conique 47 (conicité d'environ 2°).

La bague annulaire 5 entoure la coupelle 4. Elle comprend une première partie légèrement conique 51, l'angle au sommet du cône étant d'environ 2° ; cette partie 51 a la même hauteur que la jupe externe 42 de la coupelle 4 et porte sur sa face interne un pas de vis 52 coopérant avec le pas de vis 47 de la coupelle. Au-dessus de la partie 51 se trouve une collerette annulaire 53 située dans un plan perpendiculaire à l'axe de la valve, collerette qui repose sur le bord supérieur de la jupe 42 de la coupelle 4 lorsque la bague 5 est vissée à fond sur la coupelle 4. La collerette 53 porte un manchon cylindrique 54 se terminant par un anneau 55 perpendiculaire à l'axe de la valve 3. Sur la face interne du manchon cylindrique 54 et de l'anneau 55 sont fixées des dents de blocage 56 qui coopèrent avec les dents de blocage 46 de la coupelle 4. Les faces supérieures de l'anneau 55 de la bague de fixation et du plateau annulaire 43 de la coupelle 4 sont disposées sensiblement dans un même plan perpendiculaire à l'axe de la valve quand la bague 5 est vissée à fond sur la coupelle 4.

Un joint annulaire 6 est disposé dans un logement 34 ménagé sur la face supérieure de la collerette 33 du corps de valve 32 et il est comprimé par le plateau annulaire de la coupelle 4. Un second joint annulaire 7 est disposé entre le pot de valve 32 et la face intérieure de la jupe interne 41 de la coupelle 4: il est comprimé entre le bourrelet de fixation 23 du dôme 22, d'une part, et le bourrelet 44 et la collerette 33, d'autre part.

Pour monter ce dispositif de fixation, on met en place le joint 6 dans le logement 34 ménagé sur la collerette 33 du pot de valve 32 et le joint 7 autour du pot de valve mais au-dessous de la collerette 33. On introduit alors la coupelle 4 autour de la valve 2 en emboîtant la collerette 33 du corps de valve 32 entre le plateau 43 et le bourrelet supérieur 44 de la jupe intérieure 41 de la coupelle 4. Le tube de sortie 31 traverse le plateau 43 par l'ouverture centrale de celui-ci. On met en place le sous-ensemble ainsi obtenu sur le récipient en introduisant le pot de valve 32 dans le récipient par l'ouverture 22, jusqu'à ce que le joint 7 soit en appui sur le bourrelet de fixation 23. Par action d'un effort exercé sur la coupelle 4 selon l'axe du récipient, on provoque alors l'encliquetage du jonc 45 sous le bourrelet 23. On visse alors la bague 5 sur la jupe extérieure 42 de la coupelle 4 ; à la fin du vissage, les dents de blocage 56 de la bague 5 et les dents de blocage 46 de la coupelle 4 coopèrent entre elles et immobilisent la bague en position vissée. La valve 3 est alors bloquée de façon étanche sur le dôme 2 du récipient 1.

## Revendications

1. Dispositif de fixation d'une valve (3) de distribution, dont le pot de valve (32) comporte, à sa partie supérieure, une collerette (33) débordante, sur un récipient métallique (1) destiné à contenir un fluide pressurisé, ledit récipient (1) ayant une bordure supérieure de fixation de la valve constituée par un bourrelet (23) annulaire de tôle roulée faisant saillie vers l'extérieur du récipient, le dispositif de fixation comportant une coupelle (4) annulaire, en matière plastique, munie de moyens d'encliquetage (45) destinés à s'insérer sous le bourrelet de fixation (23) du récipient (1), de moyens d'emboîtage (43, 44) de la collerette (33) du pot de valve (32), au moins la zone centrale de ladite collerette (33) n'étant pas recouverte par les dits moyens d'emboîtage, et une bague (5) entourant la coupelle (4), caractérisé par le fait que la coupelle (4) annulaire a une section radiale en forme de U, dont l'âme est disposée vers le récipient et dont les branches ont leurs lignes moyennes sensiblement parallèles à l'axe du récipient (1), la branche intérieure du U étant plus longue que la branche extérieure, la branche intérieure de ladite section radiale correspondant à une jupe intérieure (41), la branche extérieure à une jupe extérieure (42) coaxiale à la première et l'âme du U à une platine annulaire, ladite jupe intérieure (41) étant munie, sur sa face tournée vers l'axe, d'une part, au voisinage de la platine annulaire, desdits moyens d'encliquetage (45) et, d'autre part, à son extrémité opposée, desdits moyens d'emboîtage (43, 44) de la collerette (33) du pot de valve (32), la jupe extérieure (42) comportant, sur sa face externe, un pas de vis (47), et en ce que la bague (5) entourant la coupelle (4) comporte, sur sa face interne, un pas de vis (52) correspondant au pas de vis (47) de la jupe extérieure (42) de la coupelle (4).

2. Dispositif selon la revendication 1, caractérisé par le fait qu'il comporte un système autobloquant, dont un élément est porté par la bague (5) et l'autre par la coupelle (4).

3. Dispositif selon la revendication 2, caractérisé par le fait que le système autobloquant est constitué par des dents de blocage portées les unes (56) par la bague (5) et les autres (46) par la face externe de la jupe intérieure (41) de la coupelle (4).

4. Dispositif selon l'une des revendications 1 à 3, caractérisé par le fait que les moyens d'emboîtage de la collerette (33) du pot de valve (32) portés par la jupe intérieure (41) de la coupelle sont constitués par la platine annulaire (43), perpendiculaire à l'axe reposant sur la face supérieure de la collerette (33) du pot de valve et un bourrelet (44) destiné à s'insérer sous la collerette (33) du pot de valve (32).

5. Dispositif selon l'une des revendications 1 à 4, caractérisé par le fait que les moyens d'encliquetage destinés à s'insérer sous le bourrelet de fixation (23) du récipient sont constitués par un jonc (45).

6. Dispositif selon la revendication 5, caractérisé par le fait que le jonc (45) est continu.

7. Dispositif de fixation selon l'une des revendications 1 à 6, caractérisé par le fait qu'un joint annulaire (6) est disposé dans un logement (34) ménagé sur la face supérieure de la collerette (33) du pot de valve (32), ledit joint en appui sur les moyens d'emboîtage (43, 44) de la coupelle (4).

8. Dispositif de fixation selon l'une des revendications 1 à 7, caractérisé par le fait qu'un joint annulaire (7) est disposé, autour du pot de valve (32), entre le bourrelet de fixation (23) du récipient et les moyens d'emboîtage (43, 44) de la coupelle.

9. Dispositif de fixation selon l'une des revendications 1 à 8, caractérisé par le fait qu'au moins une partie du filetage (47, 52) bague (5)/coupelle (4) est légèrement conique.

10. Récipient pressurisé équipé d'un dispositif de fixation de valve selon l'une des revendications 1 à 9.

## Patentansprüche

1. Vorrichtung zum Befestigen eines Verteiler-Ventils (3), dessen Ventiltopf (32) an seinem oberen Ende einen überstehenden Kragen (33) umfaßt, auf einem Metallbehälter (1) für die Aufnahmen einer unter Druck stehenden Flüssigkeit, wobei der Behälter (1) einen oberen Rand zum Befestigen des Ventils aufweist, der aus einem aus dem Behälter vorspringenden, ringförmigen Wulst (23) aus rundgebogenem Blech besteht; wobei die Befestigungsvorrichtung einen ringförmigen Napf (4) aus Kunststoff, der versehen ist mit Einrastmitteln (45), die unter dem Befestigungswulst (23) des Behälters (1) eingreifen und Haltemitteln (43, 44) für den Kragen (33) des Ventiltopfes (32), wobei wenigstens ein zentraler Bereich des Kragens (33) durch die Haltemittel abgedeckt ist, sowie einen Ring (5) umfaßt, der den Napf (4) umgibt,
dadurch gekennzeichnet, daß
der ringförmige Napf (4) einen Radial-Querschnitt in Form eines U aufweist, dessen Steg zum Behälter hin gerichtet ist und dessen Arme mit ihren Mittellinien im wesentlichen parallel zur Achse des Behälters (1) verlaufen, wobei der innere Arm des U länger ist als der äußere Arm, der innere Arm des Radial-Querschnitts einem inneren Mantel (41), der äußere Arm einem äußeren Mantel (42), koaxial zum ersten Mantel, und der Steg des U einer ringförmigen Platte entspricht, wobei der innere Mantel (41) auf der zur Achse weisenden Seite einerseits im Bereich der ringförmigen Platte mit den Einrastmitteln (45) und andererseits an seinem gegenüberliegenden Ende mit den Haltemitteln (43, 44) des Kragens (33) des Ventiltopfes (32) ausgestattet ist, und der äußere Mantel auf seiner Außenseite ein Gewinde (47) umfaßt, und daß der Ring (5), der den Napf (4) umgibt, auf seiner Innenseite ein Gewinde (52) umfaßt, das dem Gewinde (47) des äußeren Mantels (42) des Napfes entspricht.

2. Vorrichtung nach Anspruch 1, dadurch gekennzeichnet, daß sie ein selbsthemmendes System umfaßt, wobei ein Element davon durch den Ring (5) und das andere von dem Napf (4) getragen wird.

3. Vorrichtung nach Anspruch 2, dadurch gekennzeichnet, daß das selbsthemmende System gebildet wird von Blockierzähnen, wobei ein Teil (56) davon vom Ring (5) und der andere Teil (46) davon von der Außenseite des inneren Mantels (41) des Napfes (4) getragen wird.

4. Vorrichtung nach einem der Ansprüche 1 bis 3, dadurch gekennzeichnet, daß die Haltemittel des Kragens (33) des Ventiltopfes (32), die durch den inneren Mantel (41) des Napfes getragen werden, aus der zur auf der Oberseite des Kragens (33) des Ventiltopfes stehenden Achse senkrechten ringförmigen Platte (43) und aus einem Wulst (44) besteht, der unter dem Kragen (33) des Ventiltopfes (32) eingreift.

5. Vorrichtung nach einem der Ansprüche 1 bis 4, dadurch gekennzeichnet, daß die Einrastmittel, die unter dem Befestigungswulst (23) des Behälters eingreifen aus einem Ringwulst (45) bestehen.

6. Vorrichtung nach Anspruch 5, dadurch gekennzeichnet, daß der Ringwulst (45) durchgehend ausgebildet ist.

7. Befestigungsvorrichtung nach einem der Ansprüche 1 bis 6, dadurch gekennzeichnet, daß ein Dichtungsring (6) in einem in der Oberseite des Kragens (33) des Ventiltopfes (32) ausgesparten Sitz (34) angeordnet ist, wobei die Dichtung an den Haltemitteln (43, 44) des Napfes (4) zur Anlage kommt.

8. Befestigungsvorrichtung nach einem der Ansprüche 1 bis 7, dadurch gekennzeichnet, daß ein Dichtungsring (7), um den Ventiltopf (32), zwischen dem Befestigungswulst (23) des Behälters und den Haltemitteln (43, 44) angeordnet ist.

9. Befestigungsvorrichtung nach einem der Ansprüche 1 bis 8, dadurch gekennzeichnet, daß wenigstens ein Teil des Gewindes (47, 52) von Ring (5) und Napf (4) leicht konisch ausgebildet ist.

10. Druckbehälter, ausgestattet mit einer Vorrichtung gemäß einem der Ansprüche 1 bis 9 zur Befestigung eines Ventils.

## Claims

1. Device for fixing a dispensing valve (3), the valve body (32) of which includes, in its upper portion, a projecting flange (33), on a metal container (1) intended to contain a pressurised fluid, the said container (1) having an upper rim for fixing the valve, which rim is constituted by an annular bead (23) of rolled sheet metal projecting towards the outside of the container, the fixing device including an annular cup (4), made of plastic, fitted with snap-fastening means (45) intended to be inserted under the bead (23) for fixing the container (1); means (43, 44) for fitting the flange (33) of the valve body (32), at least the central region of the said flange (33) not being covered by the said fitting means; and a ring (5) surrounding the cup (4); characterised in that the annular cup (4) has a radial cross-section in the form of a U whose central part is disposed towards the container and whose branches have their average lines substantially parallel to the axis of the container (1), the inner branch of the U being longer than the outer branch, the inner branch of the said radial cross-section corresponding to an inner skirt (41), the outer branch to an outer skirt (42) coaxial with the first and the central part of the U to an annular plate, the said inner skirt (41) being fitted, on its face turned towards the axis, on the one hand in the vicinity of the annular plate with the said snap-fastening means (45) and, on the other hand at its opposite end, with the said means (43, 44) for fitting the flange (33) of the valve body (32), the outer skirt (42) including on its external face a thread (47); and in that the ring (5) surrounding the cup (4) includes on its internal face a thread (52) corresponding to the thread (47) of the outer skirt (42) of the cup (4).

2. Device according to Claim 1, characterised in that it includes a self-looking system, one element of which is carried by the ring (5) and the other by the cup (4).

3. Device according to Claim 2, characterised in that the self-looking system is constituted by sets of locking teeth, one set (56) carried by the ring (5) and the other set (46) carried by the external face of the inner skirt (41) of the cup (4).

4. Device according to one of Claims 1 to 3, characterised in that the means for fitting the flange (33) of the valve body (32), which means are carried by the inner skirt (41) of the cup, are constituted by the annular plate (43) perpendicular to the axis resting on the upper face of the flange (33) of the valve body, and a bead (44) intended to be inserted under the flange (33) of the valve body (32).

5. Device according to one of Claims 1 to 4, characterised in that the snap-fastening means intended to be inserted under the bead (23) for fixing the container are constituted by a snap ring (45).

6. Device according to Claim 5, characterised in that the snap ring (45) is continuous.

7. Fixing device according to one of Claims 1 to 6, characterised in that an annular seal (6) is disposed in a housing (34) made on the upper face of the flange (33) of the valve body (32), the said seal bearing on the means (43, 44) for fitting the cup (4).

8. Fixing device according to one of Claims 1 to 7, characterised in that an annular seal (7) is disposed around the valve body (32) between the bead (23) for fixing the container and the means (43, 44) for fitting the cup.

9. Fixing device according to one of Claims 1 to 8, characterised in that at least a portion of the ring (5)/cup (4) threading (47, 52) is slightly conical.

10. Pressurised container equipped with a valve fixing device according to one of Claims 1 to 9.
